# EUROPÄISCHE PATENTANMELDUNG

(11) **EP 2 853 655 A2**
(43) Veröffentlichungstag der Anmeldung: **01.04.2015**
(21) Anmeldenummer: 14183419.2
(22) Anmeldetag: 03.09.2014
(51) Int. Cl.: E04F 13/08, E04F 13/14, E04F 13/074

(54) **Bausatz, Installationsanordnung und Verfahren zum Verkleiden und Verrohren von Sanitärräumen**

(30) Priorität: 10.09.2013 DE 102013109897
(71) Anmelder: I.C.B. Innovations-Center-Bad GmbH & Co. KG, 33181 Bad Wünnenberg (DE)
(72) Erfinder:
(74) Vertreter: Wickord, Wiro

(57) **Zusammenfassung**

Bausatz zum Verkleiden und Verrohren von Sanitärräumen mit einer Mehrzahl von werksseitig vorgefertigten Wandelementen (2), wobei die Wandelemente eine Trägerplatte (7) und eine mit der Trägerplatte verbundene Dekorschicht (8) umfassen und wobei in mindestens einem Wandelement in der Trägerplatte Installationsleitungen (9) für die Warm- und/oder Kaltwasserführung und/oder Installationsleitungen für ein Heizmodul und/oder Elektroleitungen vorgesehen sind, welche sich über einen Teil der Höhe des mindestens einen Wandelements erstrecken, und mit mindestens einer den Installationsleitungen und/oder den Elektroleitungen zugeordneten Funktionsstelle, welche als eine Anschlussstelle oder ein Steuerelement für einen Wasser- und/oder Stromverbraucher und/oder für das Heizmodul ausgebildet ist, wobei zur Realisierung einer einfachen, zerstörungsfreien Austauschbarkeit der Wandelemente als Teil des Bausatzes eine Haltevorrichtung (3, 16) für das Wandelement vorgesehen ist mit einem ersten Befestigungselement der Haltevorrichtung und mit einem zweiten Befestigungselement der Haltevorrichtung, wobei das erste Befestigungselement an der Trägerplatte des Wandelements an einer der Dekorschicht abgewandten Rückseite festgelegt ist und wobei das nicht an der Trägerplatte festgelegte zweite Befestigungselement für eine Wandmontage vorgesehen und lösbar mit dem ersten Befestigungselement verbunden ist.

## Beschreibung

Die Erfindung betrifft einen Bausatz zum Verkleiden und Verrohren von Sanitärräumen mit einer Mehrzahl von werksseitig vorgefertigten Wandelementen, wobei die Wandelemente eine Trägerplatte und eine mit der Trägerplatte verbundene Dekorschicht umfassen und wobei in mindestens einem Wandelement in der Trägerplatte Installationsleitungen für die Warm- und/oder Kaltwasserführung und/oder Installationsleitungen für ein Heizmodul und/oder Elektroleitungen vorgesehen sind, welche sich über einen Teil der Höhe des mindestens einen Wandelements erstrecken, und mit mindestens einer den Installationsleitungen und/oder den Elektroleitungen zugeordneten Funktionsstelle, welche als eine Anschlussstelle oder ein Steuerelement für einen Wasser- und/oder Stromverbraucher und/oder für das Heizmodul ausgebildet ist.

Ferner betrifft die Erfindung eine Installationsanordnung, welche den Bausatz umfasst, sowie ein Verfahren zur Herstellung der Installationsanordnung.

Insbesondere im Bereich der Wohnungswirtschaft und bei gewerblich genutzten Immobilien besteht der Wunsch, Sanitärräume kostengünstig und schnell zu renovieren. Während bei konventionellen Modernisierungsansätzen aufgrund der verschiedenen an der Instandsetzung beteiligten Gewerke und der Einzigartigkeit jeder Maßnahme ein sequenzielles Vorgehen und die Durchführung aller Arbeiten vor Ort in dem Sanitärraum vorgesehen werden, sind beispielsweise aus der DE 196 39 770.7 ein Bausatz und ein Verfahren zum Verkleiden und Verrohren von Sanitärräumen bekannt. Die hierbei verwendete Modernisierungsmaßnahme ist gekennzeichnet einerseits durch eine werksseitige Vorfertigung standardisierter Bauteilkomponenten sowie die Verwendung gleichartiger Bauelemente und Verfahrensschritte andererseits. Insgesamt gelingt es hierdurch, die Renovierung des Bads sehr kostengünstig innerhalb eines kurzen Zeitraums durchzuführen. Dabei werden im Rahmen der Modernisierungsmaßnahmen ganzheitlich die Rohrelemente, die elektrischen Installationsleitungen, die Badkeramik sowie die Armaturen erneuert. Hinsichtlich der Anordnung der Funktionskomponenten (Handspülbecken, WC, Dusche und dergleichen) ergibt sich eine hohe Flexibilität. Zugleich werden die Wand, der Fußboden und Deckenbeläge individuell erneuert.

Obwohl sich durch die Verwendung der Bausatzkomponenten eine signifikante Verbesserung hinsichtlich der Modernisierung von Sanitärräumen bereits ergeben hat, besteht insbesondere im Bereich der Wohnungswirtschaft und beim Betrieb gewerblicher Immobilien, beispielsweise öffentlicher Gebäude, Krankenhäuser oder Hotels der Wunsch, die Modernisierungsfrequenz zu erhöhen und die Kosten weiter zu senken. Je nach Anwendungsszenario wird eine grundlegende Modernisierung alle 20 bis 40 Jahre erforderlich sein. Zwischenzeitlich besteht gleichwohl der Bedarf, die Sanitärräume durch insbesondere optische Anpassungen, beispielsweise durch den Austausch von Wandfliesen, dem Zeitgeist anzupassen. Dies zu ermöglichen ist Aufgabe der vorliegenden Erfindung.

Zur Lösung der Aufgabe ist die Erfindung in Verbindung mit dem Oberbegriff des Patentanspruchs 1 dadurch gekennzeichnet, dass zur Realisierung einer einfachen, zerstörungsfreien Austauschbarkeit der Wandelemente als Teil des Bausatzes eine Haltevorrichtung für das Wandelement vorgesehen ist mit einem ersten Befestigungselement der Haltevorrichtung und mit einem zweiten Befestigungselement der Haltevorrichtung, wobei das erste Befestigungselement an der Trägerplatte des Wandelements im Bereich einer der Dekorschicht abgewandten Rückseite festgelegt ist und wobei das nicht an der Trägerplatte festgelegte zweite Befestigungselement für eine Wandmontage vorgesehen und lösbar mit dem anderen Befestigungselement verbunden ist.

Der besondere Vorteil der Erfindung besteht darin, dass durch das Vorsehen der Haltevorrichtung eine Austauschbarkeit der Wandelemente geschaffen wird. Bereits im Zuge der initialen und grundlegenden Modernisierung des Sanitärraums werden die Wandelemente mit den Haltevorrichtungen aus dem Baukasten ausgestattet. Hierzu wird ein erstes Befestigungsmittel der Haltevorrichtung an der Trägerplatte des Wandelements festgelegt. Das so vorgefertigte Wandelement kann dann in einfacher Weise auf der Baustelle mittels der Haltevorrichtung an der Wand des Sanitärraums montiert werden, indem ein zweites Befestigungselement der Haltevorrichtung an der Wand festgelegt und die beiden Befestigungselemente verbunden werden. Soll dann später im Rahmen einer Modernisierungsmaßnahme der Sanitärraum ein anderes, frisches beziehungsweise modernes Aussehen erhalten, ist dies durch Austausch des lösbar an der Wand gehaltenen Wandelements schnell und einfach möglich. Das neu zu montierende Wandelement kann dabei eine andere, dem Zeitgeist angepasste Dekorschicht aufweisen und ansonsten die gleichen Installationsleitungen für Trinkwasser, Heizung und die Elektroinstallation aufweisen. Ebenso einfach können neue Rohrleitungen verlegt oder der Grundriss verändert werden.

Die so durchgeführte Modernisierungsmaßnahme kann werksseitig vorbereitet und dann innerhalb kurzer Zeit auf der Baustelle durchgeführt werden. Insbesondere ist es möglich, durch diese Maßnahme den Sanitärraum eines Hotelzimmers innerhalb eines Wochenendes zu modernisieren. Stemmarbeiten oder andere Arbeiten am Mauerwerk, welche einerseits zeitaufwendig und teuer sind und andererseits Dreck und Lärm erzeugen, sind hierbei vollständig oder nahezu vollständig vermeidbar.

Nach einer bevorzugten Ausführungsform der Erfindung sind das erste Befestigungselement und das zweite Befestigungselement der Haltevorrichtung kraft- beziehungsweise formschlüssig miteinander verbunden und werkzeuglos trennbar. Vorteilhaft kann hierdurch eine einfache Montage des Wandelements erreicht werden. Insbesondere ist die Haltevorrichtung auf der Rückseite des Wandelements bei der Montage nicht oder nur schwer zugänglich beziehungsweise einsehbar. Gleiches gilt für die Demontage. Aus diesem Grund bietet sich die werkzeuglose und zerstörungsfreie Trennung der Haltevorrichtung an.

Beispielsweise kann die Haltevorrichtung als Magnethaltevorrichtung mit einem Magneten als erstes magnetisch wirksames Befestigungselement und einem aus einem magnetischen Werkstoff hergestellten Magnetgegenkörper als zweites magnetisch wirksames Befestigungselement realisiert sein. Das Festlegen erfolgt dann über die zwischen den Befestigungselementen wirkenden Magnetkräfte kraftschlüssig. Ebenso kann der Magnetgegenkörper als erstes Befestigungselement und der Magnet selbst als zweites Befestigungselement der Haltevorrichtung vorgesehen sein.

Beispielsweise kann die Haltevorrichtung als Kletthaltevorrichtung ausgeführt sein, wobei das erste Befestigungselement und das zweite Befestigungselement als Schlaufen- beziehungsweise Hakenkörper ausgebildet sind. Die Befestigungselemente können hierbei insbesondere flächig oder bandförmig realisiert werden. Als geeignete Kletthaltevorrichtungen haben sich insbesondere solche bewährt, die ein Widerhakenband und ein Flauschband als Befestigungselemente oder ein Pilzkopfband und ein Velour- oder Flauschband als Befestigungselemente oder zwei korrespondierend ausgebildete Pilzkopfbänder als Befestigungselemente vorsehen. Es können beispielsweise die Befestigungselemente der Kletthalteverbindung aus einem metallischem Werkstoff und/oder Kunststoff realisiert sein. Neben der Magnethaltevorrichtung und der Kletthaltevorrichtung können weitere zerstörungsfrei lösbar und wieder verbindbare Haltevorrichtungen mit entsprechenden Befestigungselementen vorgesehen werden. Typisch ist hierbei, dass eine definierte Trennfläche zwischen den zwei beteiligten Befestigungselementen ausgebildet ist, und dass ein erstes Befestigungselement an dem Wandelement und ein zweites Befestigungselement an der Wand des Sanitärraums wenigstens mittelbar festgelegt sind.

Nach einer Weiterbildung der Erfindung wird das magnetisch wirksame Befestigungselement der Haltevorrichtung, welches an der Trägerplatte des Wandelements vorgesehen wird, in einer Ausnehmung montiert. Durch das Einsetzen des wandelementseitig vorgesehenen magnetisch wirksamen Befestigungselements in eine Ausnehmung reduziert sich die Bautiefe des mit dem magnetisch wirksamen Befestigungselement versehenen Wandelements. Der Einfluss des Wandelements beziehungsweise seiner Wandstärke auf die Größe des Sanitärraums wird damit reduziert.

Nach einer Weiterbildung der Erfindung kann der Magnetgegenkörper aus einem Blech, insbesondere einem verzinkten Stahlblech gebildet sein. Vorteilhaft ergibt sich hierdurch einerseits eine gute magnetische Haftwirkung. Zudem reduziert die Verwendung des Blechs ebenfalls die Bautiefe der Anordnung mit der Folge, dass die Innenabmessung des Sanitärraums zumindest näherungsweise vollständig erhalten bleibt.

Beispielsweise können der Magnet beziehungsweise der Magnetgegenkörper mit der Trägerplatte verklebt, das heißt stoffschlüssig verbunden werden. Durch das Verkleben ergibt sich eine gleichermaßen schnelle und sichere Festlegung des Magnetkörpers an der Trägerplatte. Herstellungsseitig ist das Klebeverfahren gut beherrschbar und kostengünstig. Die Haftkraft der Klebung ist hierbei so groß, dass beim Abnehmen der Wandelemente die Trennung sicher und zuverlässig zwischen den magnetisch wirksamen Befestigungselementen der Magnethaltevorrichtung erfolgt. In analoger Weise können auch dic Befestigungselemente der Klettklebeverbindung an dem Wandelement festgelegt werden.

Es kann insbesondere vorgesehen sein, dass an jedem Wandelement eine Mehrzahl von Befestigungselementen vorgesehen wird. Vorzugsweise sind die Befestigungselemente an dem Wandelement beabstandet, insbesondere regelmäßig beabstandet und/oder mosaikartig in Reihen oder dergleichen, vorgesehen. Insbesondere können an der Trägerplatte des Wandelements gleichartige Befestigungselemente vorgesehen werden, beispielsweise ausschließlich Magnete oder ausschließlich Magnetgegenkörper der Magnethaltevorrichtung.

Eine erfindungsgemäße Installationsanordnung umfasst insbesondere den Bausatz zum Verkleiden und Verrohren von Sanitärräumen mit einer Mehrzahl von Wandelementen und wenigstens einer Haltevorrichtung. Dabei sind eine erste Gruppe von Befestigungselementen an der Trägerplatte des Wandelements und eine zweite Gruppe von Befestigungselementen an einer Wand des Sanitärraums dauerhaft festgelegt. Vorteilhaft ergibt sich hierdurch die Möglichkeit, mit der Haltevorrichtung versehene Wandelemente zerstörungsfrei und lösbar an der Wand des Sanitärraums festzulegen. Die Haltekraft kann hierbei insbesondere durch Art, Anzahl und Dimensionierung der Befestigungselemente an den tatsächlichen Bedarf angepasst werden.

Nach der Erfindung kann insbesondere vorgesehen sein, dass das für die Wandmontage vorgesehene Befestigungselement mittelbar oder unmittelbar mithilfe von Mörtel an der Wand des Sanitärraums festgelegt wird. Eine unmittelbare Befestigung des Befestigungselements an der Wand kommt insbesondere für formstabile Befestigungselemente, beispielsweise Bleche aus einem magnetischen Werkstoff, infrage. Bei der mittelbaren Festlegung des Befestigungselements an der Wand kann insbesondere ein Tragkörper vorgesehen werden, der das mitunter elastische Befestigungselement trägt und mit Mörtel an der Wand festgelegt ist. Durch die Verwendung des Mörtels ergibt sich eine flächige Anhaftung an der Wand. Zugleich kann die Montage schnell und in einfacher Weise erfolgen. Eine Bearbeitung der Wand, beispielsweise das Vorsehen von Befestigungsbohrungen ist entbehrlich mit der Folge, dass auch infolge der Bohrung entstehender Schmutz und Lärm vermieden wird. Unebenheiten müssen ebenfalls nicht oder nur in geringem Maße ausgeglichen werden, und das Wandelement selbst kann bis zum Aushärten des Mörtels ausgerichtet werden.

Zur Verbesserung der Anhaftung des Befestigungselements oder des Tragkörpers an dem Mörtel kann an dem Befestigungselement oder dem Tragkörper zumindest abschnittsweise ein Haftvermittler vorgesehen sein. Auf einer Rückseite der Trägerplatte des Wandelements kann ein Trennmittel, beispielsweise Schalöl, aufgebracht werden, um ein Anhaften des Mörtels unmittelbar an dem Wandelement zu verhindern.

Sofern ein Magnetgegenkörper als erstes Befestigungselement an dem Wandelement festgelegt wird, kann die Befestigung der Magnete an der Wand des Sanitärraums in besonders einfacher Weise erfolgen, wenn hierzu eine Profilschiene als Tragkörpers verwendet wird. Die Verwendung eines U-förmigen Profils oder eines geschlitzten Vierkantrohrprofils hat sich als besonders günstig herausgestellt. Zur Installation des Wandelements wird in einem ersten Schritt die Profilschiene an der Wand befestigt und ausgerichtet, beispielsweise horizontal oder vertikal. Ebenfalls werden die Magnete in der geforderten Stückzahl in die Profilschiene eingesetzt. In einem zweiten Schritt wird dann das Wandelement mit dem daran festgelegten Magnetgegenkörper an der Profilschiene montiert, das heißt magnetisch festgelegt.

Das an der Wand vorgesehene zweite Befestigungselement der Haltevorrichtung nach der ersten Montage des Wandelements im Rahmen nachfolgender Modernisierungsmaßnahmen wiederverwendet werden. Es bedarf insofern eines vollständigen Austauschs aller Komponenten der Haltevorrichtung zukünftig nicht mehr. Lediglich das Wandelement und das hieran festgelegte Element der Haltevorrichtung werden werksseitig vorgefertigt und ausgetauscht.

Zur Lösung der Erfindung kann die Installationsanordnung hergestellt werden, indem ein erstes Befestigungselement an der Trägerplatte des Wandelements festgelegt und ein zweites Befestigungselement an dem ersten Befestigungselement angesetzt und dort lösbar gehalten wird. Auf einer dem ersten Befestigungselement abgewandten Rückseite des zweiten Befestigungselements oder einen das zweite Befestigungselement tragenden Tragkörper wird Mörtel aufgetragen und das Wandelement mit der Haltevorrichtung und dem an dem zweiten Befestigungselement vorgesehenen Mörtel zusammen an die Wand des Sanitärraums gedrückt. Vor dem Aushärten des Mörtels wird das Wandelement ausgerichtet.

Vorteilhaft ist dieses Herstellungsverfahren besonders einfach in der Handhabung. Insbesondere die Ausrichtung des Wandelements in horizontaler und vertikaler Richtung erfolgt, während der Mörtel noch nicht ausgehärtet ist. Die Position kann beispielsweise mittels einer Wasserwaage kontrolliert und durch das Ausüben von Druck an verschiedenen Stellen des Wandelements korrigiert werden. Eine Vorbereitung der Wand, insbesondere eine vorbereitende Montage eines Befestigungselements der magnetischen Haltevorrichtung an der Wand des Sanitärraums, ist nicht erforderlich.

Um zu vermeiden, dass Mörtel nach dem Andrücken des Wandelements rückseitig an der Trägerplatte anhaftet, kann an der Trägerplatte insbesondere im Bereich der Haltevorrichtung ein Trennmittel aufgebracht werden. Als Trennmittel kann beispielsweise Schalöl dienen. Selbstverständlich kann das Schalöl großflächig und insbesondere auch auf der gesamten Rückseite der Trägerplatte aufgebracht werden.

Nach dem Andrücken und Ausrichten des Wandelements an der Wand des Sanitärraums kann das Wandelement fixiert werden bis zum Aushärten des Mörtels. Die Fixierung ist nicht mehr erforderlich, wenn der Mörtel soweit ausgehärtet ist, dass er das Wandelement in Position hält.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details des Bausatzes sowie der erfindungsgemäßen Installationsanordnung gelten selbstverständlich auch im Zusammenhang mit dem erfindungsgemäßen Verfahren und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Es zeigen:
- Figur 1: eine mit einem erfindungsgemäßen Bausatz hergestellte Installationsanordnung in einem Querschnitt,
- Figur 2: eine Detailvergrößerung einer Haltevorrichtung der Installationsanordnung nach Figur 1,
- Figur 3: eine Prinzipdarstellung einer Mörtelverteilung nach einer ersten Verteilungsform in einer Aufsicht,
- Figur 4: die Mörtelverteilung nach Figur 3 in einer Seitenansicht,
- Figur 5: die Ansicht der Mörtelverteilung in einer zweiten Verteilungsform in einer Draufsicht,
- Figur 6: die Mörtelverteilung nach Figur 5 in einer Seitenansicht,
- Figur 7: eine Schnittdarstellung durch eine zweite Ausführungsform der erfindungsgemäßen Installationsanordnung,
- Figur 8: eine Schnittdarstellung einer dritten Ausführungsform der erfindungsgemäßen Installationsanordnung und
- Figur 9: eine Schnittdarstellung einer vierten Ausführungsform der erfindungsgemäßen Installationsanordnung.

Die erfindungsgemäße Installationsanordnung nach den Figuren 1 und 2 sieht ein an einer Wand 1 eines Sanitärraums lösbar festgelegtes Wandelement 2 vor. Zum Festlegen des Wandelements 2 an der Wand 1 ist als eine Haltevorrichtung 3 eine Magnethaltevorrichtung 3 vorgesehen mit einem Magneten 4 als erstes magnetisch wirksames Befestigungselement der Haltevorrichtung 3 und einem Magnetgegenkörper 5 als zweites magnetisch wirksames Befestigungselement der Haltevorrichtung 3. Der Magnet 4 ist an dem Wandelement 2 und der Magnetgegenkörper 5 mittels Mörtel 6 an der Wand 1 des Sanitärraums festgelegt. Das Wandelement 2 umfasst als wesentliche Komponenten eine Trägerplatte 7 und eine auf der der Wand 1 abgewandten Seite vorgesehene Dekorschicht 8. Die Dekorschicht 8 ist beispielsweise durch eine Fliesenschicht gebildet. In der Trägerplatte 7 ist eine im Wesentlichen vertikal erstreckte Installationsleitung 9 vorgesehen. Über die Installationsleitung 9 wird ein nicht dargestelltes Funktionselement, beispielsweise eine Toilettenspülung mit Wasser versorgt.

Der Magnet 4 der Haltevorrichtung 3 ist im Bereich einer Rückseite 10 der Trägerplatte 7 in einer Ausnehmung 11 vorgesehen. Eine senkrecht zur flächigen Erstreckung des Wandelements 2 vorgesehene Tiefe 12 der Ausnehmung 11 ist relativ zur Wandstärke der Trägerplatte 7 so bestimmt, dass eine verbleibende Restdicke 13 der Trägerplatte 7 die Aufnahme der Installationsleitung 9 ermöglicht. Die Ausnehmung 11 kann beispielsweise nach Art einer im Wesentlichen horizontal erstreckten Längsausnehmung ausgebildet sein. In der Ausnehmung 11 ist der Magnet 4 exemplarisch verklebt dargestellt. Beispielsweise kann vorgesehen sein, dass der Magnet 4 nach einer alternativen Ausführungsform der Erfindung mit dem Wandelement 2 verschraubt oder anderweitig formschlüssig festgelegt ist.

Der Magnetgegenkörper 5 ist durch ein verzinktes Stahlblech gebildet. Das Stahlblech ist auf einer im montierten Zustand dem Wandelement 2 abgewandten Rückseite 14 desselben vollflächig mit dem Mörtel 6 bedeckt. Zur Verbesserung der Anhaftung des Mörtels 6 an dem Stahlblech 5 kann an diesem ein Haftvermittler (nicht dargestellt) vorgesehen werden. Die vollflächige Benetzung des Stahlblechs 5 mit dem Mörtel 6 ist nicht zwingend vorzusehen, bereits eine Teilbenetzung kann ausreichen, um eine sichere Befestigung des Stahlblechs 5 an der Wand 1 zu gewährleisten.

Zum Festlegen des Wandelements 2 an der Wand 1 kann zunächst das Wandelement 2 mit dem Magneten 4 und dem an dem Magneten 4 magnetisch festgelegten Magnetgegenkörper 5 vorbereitet werden. Im Bereich der Rückseite 14 des Magnetgegenkörpers 5 wird dann Mörtel 6 aufgetragen. Anschließend wird das Wandelement 2 mit der Haltevorrichtung 3 und dem Mörtel 6 an die Wand 1 angedrückt. Bevor der Mörtel 6 aushärtet, wird das Wandelement 2 horizontal und vertikal ausgerichtet. Der Mörtel 6 verteilt sich hierbei im Bereich der Rückseite 14 des Magnetgegenkörpers 5. Da abhängig vom Andrücken des Wandelements 2 an die Wand 1 nicht ausgeschlossen werden kann, dass der Mörtel 6 aus dem zwischen dem Magnetgegenkörper 5 und der Wand 1 gebildeten Zwischenraum austritt, kann im Bereich des Magnetgegenkörpers 5 die Rückseite 10 der Trägerplatte 7 mit einem Trennmittel (nicht dargestellt), insbesondere mit Schalöl, beschichtet werden. Hierdurch wird einer Anhaftung des Mörtels 6 an der Trägerplatte 7 entgegengewirkt.

Wie in den Figuren 3 und 4 dargestellt, kann verteilt über das Wandelement 2 eine Mehrzahl von Magneten 4 und Magnetgegenkörpern 5 vorgesehen werden. Vorliegend sind in Höhenrichtung des Wandelements 2 verteilt vier in horizontaler Richtung erstreckte Längsausnehmungen mit jeweils zwei Haltevorrichtungen 3 vorgesehen. An jeder Haltevorrichtung 3 ist der Mörtel 6 batzenförmig aufgebracht.

Die Figuren 5 und 6 zeigen, dass der Mörtel 6 beispielsweise keilförmig auf das verzinkte Stahlblech 5 aufgetragen werden kann. Der Mörtel 6 kann hierbei über die gesamte Breite des Wandelements 2 verteilt vorgesehen werden. Dem Stahlblech 5 kann hierbei ein einziger Magnet 4 oder eine Mehrzahl von Magneten 4 zugeordnet sein zur Bildung einer Magnethaltevorrichtung 3.

Nach einer zweiten Ausführungsform der Erfindung gemäß der Figur 7 umfasst die Haltevorrichtung 3 einen an der Wand 1 befestigten Tragkörper 15, der als Profilschiene ausgebildet ist, den in der Profilschiene (Tragkörper 15) gehaltenen Magneten 4 sowie den Magnetgegenkörper 5, welcher an dem Wandelement 2 rückseitig festgelegt ist. Die Festlegung der Profilschiene (Tragkörper 15) an der Wand erfolgt beispielsweise mittels nicht dargestellter Verbindungsmittel, beispielsweise Schrauben oder Klebstoff. Bei der Festlegung der Profilschiene (Tragkörper 15) wird diese beispielsweise horizontal oder vertikal ausgerichtet. Die Magneten 4 werden in der Profilschiene (Tragkörper 15) ebenfalls festgelegt. Vorteilhaft kann die Profilschiene (Tragkörper 15) hierzu nach Art eines U-Profils oder - wie dargestellt - nach Art eines längsseits geschlitzten Vierkantrohrprofils ausgebildet sein. Im Bereich des Längsschlitzes der Profilschiene (Tragkörper 15) wird dann der Kontakt zwischen dem Magneten 4 und dem Magnetgegenkörper 5 hergestellt.

Beispielsweise kann die Profilschiene (Tragkörper 15) ganz oder teilweise in der Wand 1 in einer Ausnehmung 11 vorgesehen werden.

Unabhängig von der konkreten Ausgestaltung der Haltevorrichtung 3 kann beim Neubau oder nach der erstmaligen Modernisierung eines Bads mit dem erfindungsgemäßen Bausatz das Wandelement 2 zu einem späteren Zeitpunkt ausgetauscht werden. Das Wandelement 2 wird hierzu mitsamt des an ihm festgehaltenen, magnetisch wirksamen Befestigungselements der Haltevorrichtung 3 entfernt und gegen ein neues Wandelement 2 ausgetauscht. Das neue Wandelement 2 kann hierbei insbesondere eine andere, neu gestaltete Dekorschicht 8 sowie in gleicher Weise positionierte magnetisch wirksame Befestigungselemente 4, 5aufweisen.

Eine weitere Ausführungsform einer erfindungsgemäßen Haltevorrichtung 16 gemäß Figur 8 ist als Kletthaltevorrichtung 16 realisiert. Die Kletthaltevorrichtung 16 weist als erstes Befestigungselement 17 einen flächig ausgebildeten und an der Trägerplatte 7 des Wandelements 2 dauerhaft festgelegten Hakenkörper 17 und als zweites Befestigungselement einen an der Wand 1 mithilfe von Mörtel 6 festgelegten Schlaufenkörper 18 auf. Beide Befestigungselemente (Hakenkörper 17, Schlaufenkörper 18) sind flexibel beziehungsweise nachgiebig ausgebildet. Dargestellt ist ferner eine Klebeschicht 19 zwischen der Trägerplatte 7 und der Dekorschicht 8.

Gleiche Bauteile und Bauteilfunktionen sind durch gleiche Bezugszeichen gekennzeichnet.

Die Festlegung des Schlaufenkörpers 18 erfolgt dabei mittelbar. Der Schlaufenkörper 18 ist als zweites Befestigungselement der Kletthaltevorrichtung 16 an einem Tragkörper 15 festgelegt. Der Tragkörper 15 ist als Blech flächig ausgebildet. Beispielsweise sind die beiden Befestigungselemente 17, 18 mit dem Wandelement 2 beziehungsweise dem Tragkörper 15 verklebt. Der Tragkörper 15 ist, wie im Ausführungsbeispiel nach Figur 1 der Magnetgegenkörper 5, mittels Mörtel 6 an der Wand 1 gehalten. Dabei wird der Mörtel auf eine Rückseite 20 des Tragkörpers 15 aufgebraucht.

Eine Trennungsebene der Kletthaltevorrichtung 16 ist zwischen den zwei Befestigungselementen (Hakenkörper 17, Schlaufenkörper 18) realisiert. Beim Tausch des Wandelements 2 verbleibt der Tragkörper 15 mit dem Schlaufenkörper 18 an der Wand 1 und der Hakenkörper 17 verbleibt am Wandelement 2.

Eine weitere erfindungsgemäße Ausführungsform der Haltevorrichtung 16 ist in der Figur 9 dargestellt. Zum Festlegen der Kletthaltevorrichtung 16 ist wie gehabt der Hakenkörper 17 an der Rückseite 10 der Trägerplatte 7 und der Schlaufenkörper 18 an dem Tragkörper 15 festgelegt. Der Tragkörper 15 ist nach Art eines T-Profils ausgebildet und mithilfe von Mörtel 6 an der Wand 1 befestigt. Eine einfache Justagemöglichkeit bietet sich hierbei, indem an der Wand 1 eine nach Art einer Längsnut ausgebildete Ausnehmung 11 realisiert ist. Die Ausrichtung des Wandelements 2 an der Wand 1 erfolgt nun, indem der T-förmige Tragkörper 15 mit dem abragenden Schenkel in die Längsnut 11 eingesetzt wird. Eine Justage ist möglich, bis der Mörtel 6 aushärtet und der Tragkörper 15 relativ zur Wand 1 festgelegt ist.

Selbstverständlich ist es nach einer alternativen, nicht dargestellten Ausführungsform der Erfindung möglich, den Schlaufenkörper an der Trägerplatte 7 des Wandelements und den Hakenkörper mittelbar oder unmittelbar an der Wand 1 festzulegen.

## Patentansprüche

1. Bausatz zum Verkleiden und Verrohren von Sanitärräumen mit einer Mehrzahl von werksseitig vorgefertigten Wandelementen (2), wobei die Wandelemente (2) eine Trägerplatte (7) und eine mit der Trägerplatte (7) verbundene Dekorschicht (8) umfassen und wobei in mindestens einem Wandelement (2) in der Trägerplatte (7) Installationsleitungen (9) für die Warm- und/oder Kaltwasserführung und/oder Installationsleitungen (9) für ein Heizmodul und/oder Elektroleitungen vorgesehen sind, welche sich über einen Teil der Höhe des mindestens einen Wandelements (2) erstrecken, und mit mindestens einer den Installationsleitungen (9) und/oder den Elektroleitungen zugeordneten Funktionsstelle, welche als eine Anschlussstelle oder ein Steuerelement für einen Wasser- und/oder Stromverbraucher und/oder für das Heizmodul ausgebildet ist, **dadurch gekennzeichnet, dass** zur Realisierung einer einfachen, zerstörungsfreien Austauschbarkeit der Wandelemente (2) als Teil des Bausatzes eine Haltevorrichtung (3, 16) für das Wandelement (2) vorgesehen ist mit einem ersten Befestigungselement der Haltevorrichtung (3, 16) und mit einem zweiten Befestigungselement der Haltevorrichtung (3, 16), wobei das erste Befestigungselement an der Trägerplatte (7) des Wandelements (2) im Bereich einer der Dekorschicht (8) abgewandten Rückseite (10) festgelegt ist und wobei das nicht an der Trägerplatte (7) festgelegte zweite Befestigungselement für eine Wandmontage vorgesehen und lösbar mit dem ersten Befestigungselement verbunden ist.

2. Bausatz nach Anspruch 1, **dadurch gekennzeichnet, dass** das erste Befestigungselement kraft- und/oder formschlüssig an dem zweiten Befestigungselement festlegbar ist und/oder dass die Befestigungselemente werkzeuglos trennbar sind.

3. Bausatz nach Anspruch 1 oder 2, **dadurch gekennzeichnet, dass** als Haltevorrichtung (3, 16) eine Magnethaltevorrichtung (3) mit einem Magneten (4) und einem aus einen magnetischen Werkstoff hergestellten Magnetgegenkörper (5) als erstes und/oder zweites Befestigungselement oder als Kletthaltevorrichtung (16) mit einem Hakenkörper (17) und/oder einem Schlaufenkörper (18) als erstes und/oder zweites Befestigungselement vorgesehen ist.

4. Bausatz nach einem der Ansprüche 1 bis 3, **dadurch gekennzeichnet, dass** der Magnet (4) als erstes Befestigungselement an einer im Bereich der Trägerplatte (7) ausgebildeten Ausnehmung (11), welche vorzugsweise nach Art einer Längsausnehmung (11) vorgesehen ist, festgelegt ist, wobei eine Tiefe (12) der Ausnehmung (11) und eine Stärke der Trägerplatte (7) derart aufeinander abgestimmt sind, dass eine im Bereich der Ausnehmung (11) verbleibende Restdicke (13) der Trägerplatte (7) größer ist als ein maximale Durchmesser einer in der Trägerplatte (7) geführten Installationsleitung (9).

5. Bausatz nach einem der Ansprüche 1 bis 4, **dadurch gekennzeichnet, dass** an der Trägerplatte (7) der aus dem magnetischen Werkstoff gebildete Magnetgegenkörper (5) als erstes Befestigungselement festgelegt ist und/oder dass der Magnetgegenkörper (5) durch ein Blech, insbesondere durch ein verzinktes Stahlblech, gebildet ist, und/oder dass an der Trägerplatte (7) der Magnet (4) oder der Magnetgegenkörper (5) als erstes Befestigungselement über einen Klebstoff festgelegt ist.

6. Bausatz nach einem der Ansprüche 1 bis 5, **dadurch gekennzeichnet, dass** je Wandelement (2) eine Mehrzahl von bevorzugt regelmäßig beabstandet angeordneten ersten Befestigungselementen (Magnet 4, Magnetgegenkörper 5, Hakenkörper 17, Schlaufenkörper 18) vorgesehen ist, wobei vorzugsweise ausschließlich gleichartige Befestigungselemente (Magnet 4, Magnetgegenkörper 5, Hakenkörper 17, Schlaufenkörper 18) an der Trägerplatte (7) des Wandelements (2) vorgesehen sind.

7. Bausatz nach einem der Ansprüche 1 bis 6, **dadurch gekennzeichnet, dass** als erstes und/oder zweites Befestigungselement der Kletthaltevorrichtung (16) ein Schlaufenkörper (18) als flächiger oder bandförmiger Flausch- und/oder Velourkörper vorgesehen ist und/oder dass als erstes und/oder zweites Befestigungselement ein mit Widerhaken und/oder Pilzköpfen versehenes Befestigungselement als Hakenkörper (17) der Kletthaltevorrichtung (16) vorgesehen ist.

8. Installationsanordnung umfassend einen Bausatz zum Verkleiden und Verrohren von Sanitärräumen nach einem der Ansprüche 1 bis 7 mit einer Mehrzahl von Wandelementen (2) und mit wenigstens einer Haltevorrichtung (3, 16), wobei das erste Befestigungselement an der Trägerplatte (7) des Wandelements (2) und das mit dem ersten Befestigungselement lösbar verbundene zweite Befestigungselement an einer Wand (1) des Sanitärraums dauerhaft festgelegt sind zum lösbaren Festlegen und zerstörungsfreien Austauschen der Wandelemente (2) an der Wand (1) des Sanitärraums.

9. Installationsanordnung nach Anspruch 8, **dadurch gekennzeichnet, dass** als erstes oder zweites Befestigungselement ein Magnet (4) vorgesehen ist, der bevorzugt formschlüssig in einer Ausnehmung (11), insbesondere in einer Längsausnehmung (11), montiert ist, welche entweder an der Trägerplatte (7) des Wandelements (2) oder an der Wand (1) ausgebildet ist.

10. Installationsanordnung nach Anspruch 8 oder 9, **dadurch gekennzeichnet, dass** das für die Wandmontage vorgesehene zweite Befestigungselement mittelbar oder unmittelbar durch Mörtel (6) an der Wand (1) festgelegt ist.

11. Installationsanordnung nach einem der Ansprüche 8 bis 10, **dadurch gekennzeichnet, dass** für die Wandmontage ein Tragkörper (15), insbesondere ein Blech oder eine Profilschiene, vorgesehen ist, wobei der Tragkörper (15) das für die Wandmontage vorgesehene Befestigungselement trägt, und/oder dass zur Verbesserung der Anhaftung des Mörtels (6) an dem für die Wandmontage vorgesehenen zweiten Befestigungselement und/oder dem Tragkörper (15) ein Haftvermittler an dem Tragkörper (15) und/oder dem zweiten Befestigungskörper zumindest abschnittsweise vorgesehen ist, und/oder dass zur Vermeidung eines Anhaftens des Mörtels (6) an der Trägerplatte (7) des Wandelements (2) diese zumindest abschnittsweise mit einem Trennmittel versehen ist.

12. Installationsanordnung nach einem der Ansprüche 8 bis 11, **dadurch gekennzeichnet, dass** das zweite Befestigungselement (Magnet 4) längsverschiebbar in einer Profilschiene (Tragkörper 15) vorgesehen und mittels eines Fixiermittels, beispielsweise einer Schraube, in der Profilschiene (Tragkörper 15) arretierbar ist, wobei die Profilschiene (Tragkörper 15) bevorzugt an der Wand (1) des Sanitärraums und/oder in der Längsausnehmung festgelegt ist.

13. Verfahren zur Herstellung einer Installationsanordnung nach einem der Ansprüche 8 bis 12 umfassend die folgenden Verfahrensschritte:
- Festlegen eines ersten Befestigungselements an der Trägerplatte (7) des Wandelements (2), vorzugsweise stoff- und/oder formschlüssig;
- Befestigung des zweiten Befestigungselements und gegebenenfalls des das zweite Befestigungselement tragenden Tragkörpers (15) an dem ersten Befestigungselement;
- Auftragen von Mörtel (6) auf einer dem ersten Befestigungselement abgewandten Rückseite (14, 20) des zweiten Befestigungselements (Magnetgegenkörper 5) und/oder des Tragkörpers (15);
- Andrücken des Wandelements mit der Haltevorrichtung und dem auf die Haltevorrichtung (3, 16) beziehungsweise den Tragkörper (15) aufgetragenen Mörtel (6) an die Wand (1) des Sanitärraums;
- Ausrichten des Wandelements (2).

14. Verfahren nach Anspruch 13, **dadurch gekennzeichnet, dass** vor dem Auftragen des Mörtels (6) auf das zweite Befestigungselement oder den das zweite Befestigungselement tragenden Tragkörper (15) an diesem im Bereich einer Rückseite (14, 20) desselben ein Haftvermittler zur Verbesserung der Anhaftung des Mörtels (6) an dem zweiten Befestigungselement oder dem Tragkörper (15) aufgetragen wird.

15. Verfahren nach einem der Ansprüche 13 oder 14, **dadurch gekennzeichnet, dass**
- vor dem Festlegen des Wandelements (2) an der Wand (1) auf eine im montierten Zustand der Wand (1) zugewandte und benachbart zu dem zweiten Befestigungselement oder dem Tragkörper (15) vorgesehene Rückseite (10) der Trägerplatte (7) ein Trennmittel, insbesondere Schalöl, aufgetragen wird zur Vermeidung einer Anhaftung des Mörtels (6) an dem Wandelement (2), und/oder
- das Wandelement (2) nach dem Ausrichten desselben an der Wand (1) des Sanitärraums bis zum Aushärten des Mörtels (6) fixiert wird.
